# EUROPÄISCHE PATENTSCHRIFT

(11) **EP 1 528 866 B1**
(45) Veröffentlichungstag und Bekanntmachung des Hinweises auf die Patenterteilung: **28.02.2007**
(21) Anmeldenummer: 03792328.1
(22) Anmeldetag: 15.08.2003
(51) Int. Cl.: A24C 5/31, A24C 5/00

(54) **VERFAHREN ZUM BETRIEB EINER HERSTELLUNGS- ODER VERPACKUNGSMASCHINE DER TABAKVERARBEITENDEN INDUSTRIE**
METHOD FOR OPERATING A TOBACCO INDUSTRY PRODUCTION OR PACKAGING MACHINE
PROCEDE POUR FAIRE FONCTIONNER UNE MACHINE DE PRODUCTION OU DE CONDITIONNEMENT DE L'INDUSTRIE DU TABAC

(30) Priorität: 16.08.2002 EP 02018461
(43) Veröffentlichungstag der Anmeldung: 11.05.2005
(73) Patentinhaber: Hauni Maschinenbau AG, 21033 Hamburg (DE)
(72) Erfinder: BRINKMANN, Bernhard, 21039 Börnsen (DE); HEIKENS, Ralf, 21465 Wentorf (DE); GROTHAUS, Frank, 26871 Papenburg (DE); KALUS, Peter, 21039 Hamburg (DE); WENDNER, Jürgen, 22393 Hamburg (DE); WEDEKIND, Dierk, 21493 Grossschretstaken (DE)
(74) Vertreter: Grebner, Christian Georg Rudolf
(86) Internationale Anmeldenummer: PCT/EP2003/009066
(87) Internationale Veröffentlichungsnummer: WO 2004/017771

(56) Entgegenhaltungen:
- DE-A- 10 024 284
- DE-A- 19 511 430
- US-A- 4 373 806
- US-A- 4 402 054
- US-A- 4 599 699
- US-A- 4 748 988
- US-A- 5 944 489
- US-A1- 2001 007 204

## Beschreibung

Die Erfindung betrifft ein Verfahren zum Betrieb einer Herstellungs- oder Verpackungsmaschine der tabakverarbeitenden Industrie mit wenigstens einem Antriebsorgan.

Bei der Herstellung von Zigaretten werden Gebläselaufräder eingesetzt, um Saugströme zu erzeugen. Mittels der Saugströme werden beispielsweise aus einem Tabakschauer endlose Zigarettenstränge gebildet. Darüber hinaus finden die Gebläse Verwendung in Filteransetzmaschinen, wobei mittels des erzeugten Unterdrucks Zigarettenkomponenten, insbesondere Filter und doppeltlange Zigaretten, gehalten werden. Ein Lüfterrad für Maschinen der tabakverarbeitenden Industrie ist beispielsweise in der Offenlegungsschrift DE-A-37 00 230 offenbart.

Die Laufräder unterliegen in Folge von mitgeförderten abrasiven Partikeln in der Saugluft einem stetigen, dauerhaften Verschleiß. Durch die kontinuierlich geförderten Teilchen wird das Material der Schaufeln des Laufrades kontinuierlich abgetragen. Zur Lösung dieses Problems wird in der Offenlegungsschrift DE-A-37 00 230 vorgeschlagen, die Lüfterschaufeln mit einer verschleißfesten Oberflächenbeschichtung zu versehen.

Darüber hinaus ist es für den Betrieb einer Maschine der tabakverarbeitenden Industrie erforderlich, dass der Zustand der Laufräder regelmäßig kontrolliert werden muss, um Beschädigungen durch im Gebläse eventuell herumfliegende Laufradteilchen zu verhindern. Die Kontrolle erfolgt in der Regel visuell, so dass für die optische Begutachtung der Laufräder die Anschlussöffnung freigelegt werden muss. Insgesamt ist der Aufwand für die Kontrolle der Laufräder beträchtlich.

Ferner obliegt die Beurteilung des Verschleißes der Gebläseschaufeln im Ermessen eines Begutachters, der die Abtragungen und Auswaschungen, die kaum sichtbar sind, erkennen muss. Für einen einwandfreien Betrieb müssen die Gebläseräder in regelmäßigen und kurzen Abständen (circa alle 300 Betriebsstunden) kontrolliert werden. Außerdem ist die Verschleißgrenze durch die optische Beurteilung nicht eindeutig festgelegt und hängt sehr von den Erfahrungen des Bedienpersonals ab.

Überdies ist in US-A-2001/0007204 ein Verfahren zur Überwachung des Verschleißes einer Antriebseinrichtung einer Maschine der Tabak verarbeitenden Industrie beschrieben. Hierzu verfügt die Antriebseinrichtung über ein antreibendes Element. Darüber hinaus verfügt die Antriebseinrichtung über ein angetriebenes Element, das vom antreibenden Element angetrieben wird. Hierbei wird ein erster Wert, der ein Maß des Antriebs des antreibenden Elements ist, aufgenommen. Ferner wird ein zweier Wert, der ein Maß des Antriebs des angetriebenen Elements ist, aufgenommen, so dass ein Vergleich des ersten Wertes des antreibenden Elements mit dem Wert des angetriebenen Elements ausgeführt wird. Die Antriebswerte des antreibenden Elements und des angetriebenen Elements werden einer Signalverarbeitungsvorrichtung weitergegeben, in der die ausgegebenen Signale fortlaufend mit Sollwerten verglichen werden.

Ausgehend von dem genannten Stand der Technik ist es Aufgabe der vorliegenden Erfindung, den Betrieb einer Maschine der tabakverarbeitenden Industrie zu verbessern und insbesondere auch die Überwachung des Verschleißes von Gebläselaufrädern in einer Maschine der tabakverarbeitenden Industrie zu vereinfachen.

Die Aufgabe wird gelöst durch ein Verfahren zum Betrieb einer Herstellungs- oder Verpackungsmaschine der tabakverarbeitenden Industrie mit wenigstens einem Arbeitsorgan, das dadurch weitergebildet wird, dass mehrere und verschiedene Antriebskenndaten des wenigstens einen Arbeitsorgans erfasst und aufgezeichnet werden und mittels der Antriebskenndaten Kenndaten von wenigstens einem Bauteil und/oder einer Baugruppe und/oder Maschinenkomponente ermittelt werden. Durch die Aufzeichnung von Betriebsmerkmalen, beispielsweise von Servoantrieben ist es möglich, dass Betriebszustände der Maschine dauerhaft erfasst werden und für das Betriebspersonal zugänglich werden. Durch die Aufzeichnung kann das Betriebspersonal direkt oder zu einem späteren Zeitpunkt Erkenntnisse über den Betrieb der Maschine erhalten, so dass beispielsweise eine bessere Wartung und Einstellung der Maschine gewährleistet wird. Als Antriebsorgane werden auch Servoantriebe verstanden, bei denen als Betriebsmerkmale die Drehzahl, das Drehmoment, die Lageregeldifferenz (Schleppfehler), die Lagesollwerte, die Lage-Ist-Werte und Motortemperatur erfasst werden können. Erfindungsgemäß können mehrere Betriebsmerkmale gleichzeitig erfasst werden. Durch die Verfügbarkeit von Daten über die Antriebsorgane bzw. die Antriebssysteme werden eine vorbeugende Wartung der Maschine bzw. der Arbeitsorgane und eine frühzeitige Verschleißerkennung möglich. Insgesamt wird das Wartungsmanagement für die Maschine bzw. einzelner Maschinenkomponenten verbessert. Ein weiterer besonderer Vorteil besteht in der Überwachung und Einhaltung vorbestimmter Betriebsparameter, so dass insgesamt eine Kontrolle der Maschine gesteigert wird.

Beispielsweise können aus den erfassten Betriebsmerkmalen der Antriebsorgane Veränderungen der Zustände von Bauteilen, Baugruppen oder Maschinenkomponenten dokumentiert werden. Aufgrund der Antriebscharakteristik dieser Einrichtungen gelingt es, Kenntnisse hierüber zu gewinnen. Über die Betriebsmerkmale der Antriebsorgane kann festgestellt werden, ob das Bauteil, die Baugruppe oder die Komponente in den festgelegten Grenzbereichen von Intervallen arbeitet. Die Grenzwerte und Arbeitsintervalle werden z.B. in Steuerungen oder speicherprogrammierbaren Steuerungen (SPS) abgelegt und gespeichert.

Es ist ferner von Vorteil, wenn die Aufzeichnung der Betriebsmerkmale kontinuierlich oder nach einem Triggerereignis erfolgt. Die Aufzeichnung bzw. das Abspeichern wird durch das Auslösen insbesondere einer wählbaren Triggerbedingung gestartet. Diese Triggerbedingung kann ein Ereignis sein, z.B. das Auslösen eines Sensors oder das Erreichen von Grenzwerten eines Messsignals. Tritt dieses Triggerereignis ein, werden die ausgewählten Daten aufgezeichnet. Damit ist es möglich, Daten der Maschine bzw. des Antriebsorgans zum Zeitpunkt des Eintritts eines Fehlers aufzuzeichnen, um sie dann für Analysezwecke auswerten zu können. Ein weiterer Vorteil dieser Funktion liegt darin, dass im Fehlerfall die Maschine nicht wiederholt angefahren werden muss, damit das Servicepersonal den Maschinenfehler nachvollziehen kann. In diesem Fall liegen die Daten bereits vor, wenn das Servicepersonal zur Problembehandlung gerufen wird. Das hat Material- und Zeitersparnisse zur Folge, so dass die Analyse bzw. Diagnose sofort durchgeführt werden kann.

Eine Pre-Trigger-Funktion wird erreicht, wenn eine Aufzeichnung, vorzugsweise für eine vorbestimmte Zeitdauer, vor dem Triggerereignis stattfindet. Dies gestattet es, die Daten des Antriebssystems bzw. Antriebsorgans vor dem Ereigniseintritt mit abzuspeichern und zu einem späteren Zeitpunkt für Analysezwecke auszuwerten. Die Zeit, die vor dem Ereigniseintritt mit abgespeichert wird, ist vorbestimmt oder konfigurierbar. Die Pre-Trigger-Funktion kann so eingestellt werden, dass die Aufzeichnung des Störungszeitpunkts in jedem Fall dokumentiert wird. Die Ereignisse und Zustände vor dem auslösenden Signal werden z.B. mittels eines Sensors erfasst und können für Diagnosezwecke aufbereitet und analysiert werden.

Werden beispielsweise die Antriebskenndaten eines Servoantriebs z.B. Drehmoment und Lageregeldifferenz überwacht, können z.B. mechanische Störungen detektiert werden. Dieser Fall kann dann diagnostiziert werden, wenn das Drehmoment des Antriebs ansteigt, bevor der Wert der Lagedifferenz ansteigt. Der Antrieb versucht die vorgegebene Drehzahl zu halten, ist aber gezwungen, ein höheres Drehmoment zu erzeugen, um die mechanische Sperrgängigkeit oder Blockierung auszugleichen. Geht aber das Drehmoment des Antriebs in die Begrenzung, dann kann der Antrieb seinem Soll-Wert nicht mehr folgen und es entsteht eine Lageregeldifferenz (Schleppfehler). Hier kann ein bestimmter Wert der Lageregeldifferenz als Triggerereignis bestimmt werden, so dass die Auszeichnungen der Antriebsdaten bzw. Betriebsmerkmale dann beginnt, wenn der eingestellte Schwellwert der Lageregeldifferenz überschritten wird. Die Pre-Trigger-Funktionen zeichnet dann die Daten bzw. Betriebsmerkmale für eine bestimmte Zeit vor dem Ereigniseintritt auf.

Das Triggerereignis wird vorteilhafterweise im Antriebsorgan und/oder einer Steuereinrichtung und/oder einer Maschinenzentrale ausgelöst. Hierdurch wird die Hierarchie einer Maschinensteuerung in den verschiedenen Ebenen ausgenutzt, wobei es erfindungsgemäß auch möglich ist, dass die verschiedenen Maschinenhierarchien miteinander in Verbindung stehen und kommunizieren.

In einer vorteilhaften Weiterbildung der Erfindung ist vorgesehen, dass die Maschine nach einem Fehlerereignis oder Stoppereignis angehalten wird. Ein Fehlerereignis kann beispielsweise eine Störung im Produktionsprozess der Maschine sein. Ferner wird unter Fehlerereignis auch eine fehlerhafte Funktion eines Bauteils oder einer Baugruppe der Maschine verstanden. Ohne dass eine Fehlfunktion der Maschine oder eines ihrer Bauteile vorliegt, kann ein Stoppereignis automatisch oder durch manuellen Eingriff des Bedienpersonals erfolgen.

Um die Hierarchie der Maschine vollständig auszunutzen, erfolgt die Aufzeichnung der Betriebsmerkmale und/oder der Kenndaten im Antriebsorgan und/oder der Steuereinrichtung und/oder Maschinenzentrale.

Um die Datenmenge zu begrenzen, genügt es, wenn die Betriebsmerkmale und/oder die Kenndaten in, vorzugsweise vorbestimmten, insbesondere zyklischen, Zeitabständen gespeichert werden. Durch die Abspeicherung der erfassten und ermittelten Daten über Antriebssysteme bzw. Einrichtungen der Maschine können Veränderungen bemerkt werden. Darüber hinaus wird der Zustand der Einrichtungen dokumentiert. Z.B. können die gewonnenen Daten in Tabellen oder Listen festgehalten werden.

Um eine Analyse vornehmen zu können, werden vorteilhafterweise die Betriebsmerkmale und/oder die Kenndaten mit Referenzwerten verglichen. Hierdurch können Rückschlüsse auf einen Verschleiß, einen Defekt oder sonstige mechanische Veränderungen an den Antriebsorganen bzw. anderer Maschineneinrichtungen gewonnen und gezogen werden. Hierfür können Schwellwerte und/oder Intervalle für die Daten festgelegt werden.

Gemäß einer besonders vorteilhaften Ausführung der Erfindung wird vorgeschlagen, dass als Referenzwerte historische Daten und/oder Anfangsdaten des Antriebsorgans und/oder des Bauteils und/oder der Baugruppe und/oder der Maschinenkomponente verwendet werden. Als historische Daten werden Daten über Betriebsmerkmale bzw. Maschineneinrichtungen verstanden, die vorzugsweise in einem festgelegten Zeitraster, aufgenommen und abgespeichert wurden, auf die jederzeit zurückgegriffen werden kann. Beispielsweise kann erfindungsgemäß eine aktuelle Drehmomentkennlinie eines bestimmten Antriebsorgans mit einer Drehmomentkennlinie des gleichen Antriebsorgans nach Auslieferung (historische Daten) verglichen werden. Somit gelingt es, den Verschleiß, Defekte oder andere mechanische Veränderungen anhand des durchgeführten Vergleichs zwischen den aktuellen und den historischen Daten zu diagnostizieren. Als Anfangsdaten können die aufgenommenen und abgespeicherten Daten von unverbrauchten, d.h. neuen Einrichtungen abgespeichert werden. Während die historischen Daten den zeitlichen Verlauf von Kenngrößen dokumentieren, sind die Anfangsdaten für jede Einrichtung der Maschine nur einmal zu bestimmen und abzuspeichern. Unabhängig von den Veränderungen der Kenngrößen, dokumentieren diese Daten den Urzustand der entsprechenden Einrichtung.

Außerdem ist es vorteilhaft, wenn mittels der Betriebsmerkmale und/oder der Kenndaten und/oder ihres Vergleiches mit Referenzwerten der Verschleiß und/oder die Lebensdauer des Antriebsorgans und/oder des Bauteils und/oder der Baugruppe und/oder der Maschinenkomponente bestimmt wird. Aufgrund der durchgeführten Vergleiche kann eine Trendauswertung ausgeführt werden und das voraussichtliche Lebensdauerende eines Bauteils, einer Baugruppe oder einer Komponente bestimmt werden. Diese Berechnung bestimmt, wann mit dem aktuellen Trendverlauf die Grenzwerte erreicht werden, die das Lebensdauerende der jeweiligen Einrichtung beschreiben. Ferner besteht auch die Möglichkeit, die Kenndaten einer Baugruppe oder sonstiger Einrichtungen bei der Inbetriebnahme nach einer erfolgten Wartung im System mitzuschreiben und mit historischen Daten zu vergleichen. Der Vorteil besteht darin, dass unmittelbar nach einer Wartung, einem Umbau oder einer Reparatur festgestellt werden kann, ob die Baugruppe, das Bauteil oder die Komponente korrekt eingebaut worden ist. Ist diese fehlerhaft montiert worden, so werden die Kenndaten von den historischen oder Anfangsdaten abweichen. Somit ist eine direkte Qualitätskontrolle nach Einbau, Umbau oder Reparatur möglich. Z.B. ist das Kriterium "Schwergängigkeit" als Qualitätskriterium heranziehbar, indem die Betriebsmerkmale oder Kenndaten analysiert werden.

Bevorzugterweise wird eine Meldung und/oder eine Warnmeldung erzeugt oder angezeigt. Durch die entsprechenden Meldungen können dem Bedienungspersonal die Betriebszustände der Maschine mitgeteilt werden. Insbesondere kann in Abhängigkeit der Analyse und Diagnose die Mitteilung gemacht werden, dass die Maschine wegen eines Betriebsfehlers einer Einrichtung nicht mehr ordnungsgemäß arbeitet und produziert. Diese Angaben können dem Bedienungspersonal der Maschine über eine Visualisierung, d.h. Anzeige, zugänglich gemacht werden und auch an ein übergeordnetes Hostsystem für vorbeugende Wartung gemeldet werden. Dies kann über eine Warnmeldung geschehen, in der angegeben wird, innerhalb welcher Zeit eine Wartung an dem betreffenden Bauteil, der Baugruppe oder der Komponente zu erfolgen hat. Die Warnmeldung erfolgt frühzeitig, so dass die auszuführende Wartung oder Reparatur in den Wartungsplan aufgenommen werden kann, ohne dass die Maschine außerhalb eines zyklischen Wartungsintervalls für die Reparatur oder Wartung stillgelegt werden muss.

Ferner ist vorgesehen, dass nach einem Wartungsvorgang die Betriebsmerkmale und/oder die Kenndaten mit Referenzwerten verglichen werden. Dies hat beispielsweise den Vorteil, dass das Bauteil, die Baugruppe oder die Komponente immer unter denselben Umgebungsbedingungen betrieben werden. Eine programmierte Wartungsfunktion kann so ausgeführt werden, dass zyklisch ein Wartungsmodus durchlaufen oder durch Interaktion durch das Bedienungspersonal gestartet wird. Dabei werden die Betriebsmerkmale der Antriebsorgane mitgeschrieben und gespeichert, während diese bestimmte Geschwindigkeiten oder Positionsbereiche durchfahren. Dies kann auch ohne den Einsatz von auf der Maschine verarbeiteten Materialien geschehen. Eine weitere Möglichkeit besteht darin, die Umgebungsbedingungen für eine Einrichtung derart zu gestalten, dass nur die Antriebs- oder Funktionskenndaten Einfluss auf die Betriebsmerkmale haben. Bei einem Gebläse wird diese Umgebungsbedingung dadurch erreicht, dass Absperrventile oder Absperrklappen das Gebläse von der Zuluft abtrennen, so dass keine Umluftwälzarbeit vom Antrieb zu leisten ist. Eine programmierte Wartungsfunktion kann in diesem Fall die Absperrklappen schließen und den Gebläseantrieb 10 Sekunden lang beispielsweise hochlaufen lassen, währenddessen die Antriebskenndaten/Betriebsmerkmale aufgenommen und abgespeichert werden. Mittels einer entsprechend programmierten Software werden die gewonnenen Messdaten mit denen älteren Datums verglichen und/oder eine Trendauswertung durchgeführt. Die programmierten bzw. programmierbaren Wartungsfunktionen der Maschinen können sequentiell oder gleichzeitig abgearbeitet werden. Darüber hinaus können die Wartungsfunktionen auch während des Stillstandes einer Produktionsmaschine durchgeführt werden. Ferner können Wartungsfunktionen für Bauteile, Baugruppen oder Komponenten auch während des Betriebes ausgelöst werden. Dies kann beispielsweise automatisiert geschehen.

Durch den Gegenstand der Erfindung ist es möglich, eine Analyse und Datenaufbereitung von Betriebsmerkmalen und Kenndaten durchzuführen, wobei diese in den Antrieben und/oder der Steuerung und/oder der Maschinenzentrale einer Maschine erfolgen kann. Die Analyse kann zyklisch in zeitlich festgelegten Abständen und im Fehlerfall erfolgen. Sowohl die Messwerterfassung bzw. - speicherung als auch die Festlegung von Triggerbedingungen kann in den Antrieben und/oder der Steuerung und/oder der Maschinenzentrale erfolgen.

Gemäß einer Ausgestaltung des Verfahrens ist vorgesehen, dass mittels des Verfahrens der Betrieb eines Gebläselaufrades in einer Maschine der tabakverarbeitenden Industrie mit den Verfahrensschritten erfolgt: Erfassen wenigstens eines drehmomentabhängigen Ist-Werts und eines drehzahlabhängigen Ist-Wertes des Gebläselaufrades, Ermittlung wenigstens einer Abweichung des Ist-Wertes von wenigstens einem drehmomentabhängigen Soll-Wert und eines drehzahlabhängigen Soll-Wertes des Gebläselaufrades und Ermittlung des Verschleißes des Gebläselaufrades in Abhängigkeit der Abweichung.

Mittels des erfindungsgemäßen Verfahrens ist es möglich, verschleißbedingte Veränderungen im Laufverhalten des Gebläses fortlaufend zu überwachen. Durch den Verschleiß an den Laufrädern werden die Masse des Laufrades reduziert und/oder die geometrischen Abmessungen des Laufrades verändert. Eine Veränderung der Masse kann ermittelt werden aus dem Verhältnis eines erforderlichen Drehmoments an der Antriebsachse des Laufrades zu der Beschleunigung des Laufrades. Erfahrungsgemäß nimmt der Verschleiß zum Außendurchmesser des Laufrades hin zu. Durch eine Veränderung der geometrischen Abmessungen wird auch die Förderleistung des Laufrades reduziert, zusätzlich wirkt sich die verringerte Leistung auch auf das Drehmoment aus. Die Veränderungen der geometrischen Abmessungen können aus dem Verhältnis von Förderleistung und Drehzahl des Laufrades ermittelt werden.

Das Laufverhalten eines Laufrades wird durch den Verschleiß merklich beeinflusst, wobei der Verschleiß sich in den messbaren Antriebs- bzw. Leistungsdaten des Gebläses auswirkt. Durch die Messbarkeit und Erfassung dieser Daten bzw. Ist-Werte des Gebläselaufrades kann der Verschleiß überwacht werden, ohne dass es der visuellen Begutachtung durch das Bedienungspersonal bedarf.

Wenn eine Verschleißgrenze festgelegt ist, ist es vorteilhaft, wenn nach Überschreiten oder Unterschreiten eines, vorzugsweise oberen oder unteren, Grenzwertes der Abweichung das Gebläselaufrad angehalten und/oder eine Mitteilung erzeugt wird. Es wird damit verhindert, dass durch eine verringerte Förderleistung des Laufrades Zigaretten mit einer geringeren Güte produziert werden. Sobald der Verschleiß des Gebläselaufrades festgestellt wird, und nicht erst bei der nächsten optischen Untersuchung, kann die Produktion sofort und automatisch unterbrochen werden und das Gebläselaufrad anschließend ausgetauscht werden.

Eine Verbesserung in der Beurteilung des Verschleißes wird erreicht, wenn die Abweichung, insbesondere zeitlich, integriert wird. Dadurch kann die Empfindlichkeit eines Meßsystems noch gesteigert werden. Durch die Integration bzw. Aufsummierung der Abweichungswerte lässt sich ein Kriterium bzw. Maß für den Verschleiß genauer ermitteln.

Darüber hinaus ist es von Vorteil, wenn nach Ermittlung der Abweichung und/oder in Abhängigkeit der Abweichung der Antrieb des Gebläselaufrades geregelt wird. Mittels des ausgebildeten Regelkreises kann der vom Gebläse erzeugte Unterdruck an der Ansaugseite in der Maschine konstant gehalten werden. Entsprechend dem Verschleiß bzw. der Abweichung erhöht sich die für den Unterdruck erforderliche Drehzahl des Laufrades.

Insbesondere ist es vorteilhaft, wenn als drehmomentabhängiger und/oder drehzahlabhängiger Ist-Wert und/oder Soll-Wert das Drehmoment und/oder die Förderleistung und/oder die Drehzahl und/oder die Beschleunigung des Gebläselaufrades erfasst wird.

Um Referenzwerte bzw. Soll-Werte für die Verschleißüberwachung zu erhalten, wird als Referenz- bzw. Soll-Wert wenigstens ein Ist-Wert eines neuen, insbesondere unverbrauchten Gebläselaufrades erfasst. Die drehmomentabhängigen und/oder drehzahlabhängigen Referenzwerte brauchen lediglich nur ein einziges Mal für einen Gebläsetyp ermittelt zu werden. Anschließend können diese Referenzwerte für diesen einen bestimmten Gebläsetyp ständig verwendet werden. Somit ist die Referenz für einen Gebläsetyp nur einmalig zu ermitteln. Auch diese Verschleißgrenze ist für den Gebläsetyp nur ein einziges Mal anzugeben.

Weiterhin wird vorteilhafterweise der Soll-Wert als Mittelwert von mehreren, wenigstens zwei, Ist-Werten ermittelt. Beispielsweise können dadurch die ermittelten Werte für ein neuwertiges Laufrad als Referenzwerte gespeichert werden.

Gemäß einer bevorzugten Weiterbildung der Erfindung ist vorgesehen, dass die Ermittlung der Abweichung während des Betriebsbeginns und/oder während des Betriebes des Gebläselaufrades erfolgt. Dadurch ist es möglich, den Verschleiß des Laufrades auch am Anfang der Beschleunigungsphase zu erfassen und zu überwachen. Dies kann ebenfalls während des Dauerbetriebes des Laufrades vorgenommen werden.

Außerdem wird vorteilhafterweise die Betriebsdauer des Gebläselaufrades, insbesondere gleichzeitig, erfasst. Somit kann mit einem integrierten Betriebsstundenzähler der Verschleiß in Abhängigkeit der Betriebsstunden im Voraus berechnet werden.

Darüber hinaus können auch die Betriebsstunden bis zum Erreichen einer Verschleißgrenze berechnet und angezeigt werden. Zusätzlich ist eine Vorankündigung einer durchzuführenden Wartung der Maschine möglich, bspw. durch eine einstellbare Anzahl der Betriebsstunden vor der Fälligkeit. Unter einer Verschleißgrenze wird ein festgelegter oder festlegbarer Wert verstanden, bei dem ein ordnungsgemäßer Betrieb eines verschleißenden Laufrades noch möglich ist.

Vorteilhafterweise wird die Abweichung und/oder die Betriebsdauer des Gebläselaufrades angezeigt.

Die Verschleißübenrvachung des Laufrades kann noch gesteigert werden, wenn wenigstens zwei verschiedene drehmomentabhängige und drehzahlabhängige Ist-Werte erfasst werden. Durch die gleichzeitige Kombination von zwei Messungen bzw. Auswertungen lassen sich sehr zuverlässige Ergebnisse über das Laufverhalten eines Gebläselaufrades erzielen.

Günstig ist weiterhin die Verwendung eines Gebläselaufrades in einer Maschine der tabakverarbeitenden Industrie, wobei das Gebläselaufrad mittels eines voranstehend beschriebenen Verfahrens betreibbar ist. Durch die Verschleißüberwachung eines Gebläselaufrades ist keine zeitaufwendige visuelle Kontrolle mehr erforderlich. Außerdem wird eine Verschleißgrenze für das Laufrad festgelegt, so dass früh- bzw. rechtzeitig ein verschlissenes Laufrad ausgetauscht werden kann. Mittels der Erfindung ist es außerdem möglich, ein Gebläselaufrad bis zur tatsächlichen, festgestellten Verschleißgrenze optimal auszunutzen. Insgesamt können durch die erfindungsgemäße Verwendung des Gebläses Artikel der tabakverarbeitenden Industrie mit einer konstant hohen Qualität, z.B. Zigaretten hergestellt werden.

Die Erfindung wird nachstehend ohne Beschreibung des allgemeinen Erfindungsgedankens anhand von Ausführungsbeispielen unter Bezugnahme auf die Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1 a bis 1 d: Diagramme von drehzahlabhängigen Größen des Gebläselaufrades;
- Fig. 2: eine Draufsicht auf eine Filteransetzmaschine
- Fig. 3: eine schematische Darstellung einer Strangmaschine;
- Fig. 4: eine perspektivische Darstellung des Antriebs eines Messerträgers einer Strangmaschine und
- Fig. 5a, Fig. 5b: Zeitdiagramme des Drehmoments eines Zahnriemens an einem Messerträger einer Strangmaschine.

In den Diagrammen 1a bis 1d sind zeitliche Verläufe von Größen des Gebläselaufrades dargestellt. In Fig. 1 a ist die Drehzahlvorgabe eines Laufrades zeitlich dargestellt. Die Drehzahl des Gebläselaufrads wird nach Einschalten mit einer konstanten Rampe bzw. Steigung bis zum Zeitpunkt t₀ hochgefahren und nimmt anschließend eine konstante Drehzahl im Dauerbetrieb an. In Fig. 1 b ist der Einfluss der Masse des Laufrades auf das Drehmoment M1 während der Beschleunigung des Laufrades zeitlich dargestellt. Ein unverbrauchtes, neues Laufrad NL hat während der Beschleunigungsphase des Laufrades ein höheres Drehmoment, da dieses neue Laufrad NL noch keine Verluste in der Masse durch Verschleiß aufweist. Ein verschlissenes Laufrad VL hat durch den Verschleiß und Masseverlust ein um M1 niedrigeres Drehmoment.

Die Abweichung M1 ist ein Maß für den Masseabtrag und damit für den Verschleiß des Laufrades während der Beschleunigungsphase. Zum Zeitpunkt t₀ ist die Beschleunigungsphase beendet.

In Fig. 1c ist das zeitliche Verhalten des lastabhängigen Drehmoments M2 dargestellt. Das Drehmoment M2 hängt ab von der geförderten Luft und damit von der Förderleistung des Laufrades. Während der anfänglichen Beschleunigungsphase ist die Abweichung des Drehmoments eines verschlissenen Laufrades VL von einem unverbrauchten, neuen Laufrad NL gering. Erst bei konstanter Drehzahl im Dauerbetrieb des Laufrades ist eine Abweichung M2 erfassbar.

In Fig. 1d ist die Summe der Drehmomente M1 und M2 über die Zeit t aufgetragen. Das zeitliche Verhalten eines neuen Laufrades NL dient als Referenz für das Laufrad in der Maschine. Während des Betriebes des Laufrades bzw. der Maschine nimmt das Drehmoment des verschleißenden Laufrades VL ab.

Die Referenzwerte (Soll-Werte) können anhand einer Ermittelung über mehrere Beschleunigungsvorgänge eines neuen Gebläselaufrades NL ermittelt werden. Die ermittelten Werte werden für das neuwertige Laufrad NL gespeichert. Entsprechend des Verschleißes des Laufrades ändert sich das gesamte Drehmoment. Die jeweils aktuellen Werte (Ist-Werte) können mit der Referenz verglichen werden. Die Differenz zwischen den Drehmomentkurven am Anfang und während der Beschleunigungsphase (M1) ist ein Maß für die reduzierte bzw. abgetragene Masse. Der Masseneinfluss wird selektiv erfasst und ist nicht von den Umgebungsbedingungen im Luftsystem abhängig. Die Differenz nach Erreichen der Enddrehzahl (M2) ist ein Maß für die reduzierte Last (verringerte Förderleistung).

Als Maß für die Verschleißerscheinungen kann auch die für einen Drehzahlbereich (n) oder für den Zeitbereich (t) berechnete Fläche zwischen den Kurven verwendet werden. Dadurch erhöht sich die Messempfindlichkeit.

Darüber hinaus kann auch eine Verschleißgrenze erfindungsgemäß vorgesehen sein. Bei Unterschreiten eines Ist- Wertes, d.h. bei einer zu großen, vorbestimmten Abweichung des Gesamtdrehmomentes von dem Referenzwert wird die Maschine angehalten und der zu große Verschleiß des Laufrades angezeigt.

In einer alternativen Ausführung kann auch der Drehmomentlauf geregelt werden und die verschleißabhängige Verkürzung der Beschleunigungszeit als Maß für den Verschleiß des Laufrades verwendet werden. Der vom Gebläse erzeugte Unterdruck an der Ansaugseite wird geregelt und konstant gehalten. Die für den Unterdruck erforderliche Drehzahl eines neuwertigen Laufrades wird als Referenzwert gespeichert. Entsprechend dem Verschleiß erhöht sich die für den Unterdruck erforderliche Drehzahl. Die aktuellen Drehzahlwerte (Ist-Werte) werden gemessen und mit dem Referenzwert verglichen. Die Abweichung ist ein Maß für den Verschleiß des Laufrades.

Voraussetzung für die Überwachung des Laufverhaltens eines Gebläselaufrades ist die Verwendung eines auswertbaren Antriebs, z.B. Servoantrieb. Bei diesem Servoantrieb kann das Drehmoment bzw. die Beschleunigung des Antriebs erfasst und überwacht werden.

In einer Weiterbildung des Erfindungsgedankens können auch mehrere Verschleißüberwachungsarten miteinander kombiniert werden. Im Rahmen der Erfindung ist vorgesehen, Ventilatoren, die auf die voranstehend beschriebene Weise betrieben werden, in Maschinen der tabakverarbeitenden Industrie einzusetzen. Eine derartige Maschine ist jeweils in Fig. 2 und Fig. 3 gezeigt.

In Fig. 2 ist einer Vorderansicht einer Filteransetzmaschine vom Typ MAX dargestellt. Bei der Filteransetzmaschine übergibt eine Einlauftrommel 1 die auf einer Zigarettenherstellmaschine produzierten Zigaretten an zwei Staffeltrommeln 2, welche die gestaffelt zugeführten Zigaretten entstaffeln und in Reihen zu je zwei Stück mit einem Zwischenraum zwischen den Zigaretten an eine Zusammenstelltrommel 3 übergeben. Die Filterstäbe gelangen aus einem Magazin 4 an eine Schneidtrommel 6, werden dort zum Filterstopfen doppeltlanger Gebrauchslängen geschnitten, auf einer Staffeltrommel 7 gestaffelt, von einer Schiebetrommel 8 zu einer Reihe hintereinander liegender Stopfen ausgerichtet und von einer Beschleunigungstrommel 9 in die Zwischenräume der Zigarettenreihen auf der Zusammenstelltrommel 3 abgelegt.

Die Zigarette-Filter-Zigarette-Gruppe werden zusammengeschoben und von einer Übernahmetrommel 11 übernommen. Ein von einer Belagpapierbobine 13 abgezogener Belagpapierstreifen 12 wird von einer Beleimvorrichtung 14 beleimt und dann mit einer Schneidvorrichtung 16 auf einer Schneidtrommel 17 von den Messern einer Messertrommel 18 in Belagplättchen zerschnitten.

Die abgetrennten Belagplättchen werden an die Zigarette-Filter-Zigarette-Gruppe auf der Übergabetrommel 11 angeheftet und auf einer Rolltrommel 19 um die Zigarettenfiltergruppen herumgerollt. Die fertigen Doppelfilterzigaretten werden über eine Trockentrommel 21 einer Schneidtrommel 22 zugeführt und auf durch mittiges Schneiden durch die Filterstopfen hindurch zu Einzelfilterzigaretten konfektioniert.

Eine Wendeeinrichtung 23 wendet eine Zigarettenreihe und übergibt sie gleichzeitig in die durchlaufende ungewendete Filterzigarettenreihe. Über eine Prüftrommel 24 gelangen die Filterzigaretten zu einer Auswerftrommel 26. Eine mit einer Bremstrommel 27 zusammenwirkende Ablegertrommel 28 legt die Filterzigaretten auf ein Ablegerband 29.

Mit dem Bezugszeichen 30 ist ein Schleifapparat 30 bezeichnet, der das an der Fördertrommel 22 angeordnete Kreismesser 31 in Betrieb der Maschine schärft. Bei Inbetriebnahme der Maschine bzw. des Schleifapparats 30 wird die Schleifscheibe des Schleifapparats 30 aus einer Ruheposition in Richtung des sich drehenden und von einem Servomotor angetriebenen Kreismessers 31 bewegt, bis die Schleifscheibe das Kreismesser 31 berührt. Zum Schleifen des Kreismessers 31 wird das Kreismesser 31 mittels eines Servoantriebes gedreht. In der Ruheposition der Schleifscheibe wird das Kreismesser 31 mit einem geringen Drehmoment vom Servoanrieb bewegt. Bei einer Berührung des Kreismessers 31 mit der Schleifscheibe bleibt das Kreismesser 31 in Folge der Anschliffreibung zwischen dem Kreismesser 31 und der Schleifscheibe und aufgrund der geringen Masse des Kreismessers 31 sowie des begrenzten Drehmoments des Servoantriebs stehen. Hierdurch wird die Drehzahl des Kreismessers sowie des Servoantriebs als Drehgeber sprunghaft abgesenkt. Bei einer vollständigen Abbremssung des Kreismessers 31 wird die Drehzahl des Kreismessers auf 0 Umdrehungen pro Minute abgesenkt. Die Drehzahl bzw. die Drehzahlabsenkung des Servomotors werden im Rahmen der Erfindung erfasst und ausgewertet. Ferner wird ermittelt, ob eine Drehzahlabsenkung stattgefunden hat, so dass die Linearbewegung der Schleifscheibe des Schleifapparats unverzüglich angehalten wird. Anschließend wird die Schleifscheibe einige Millimeter zurückgefahren. Durch die Erfassung und Ermittlung der Drehzahlen bzw. deren Veränderung wird die Grundposition des Schleifapparates bzw. einer Schleifeinrichtung zum Anschleifen eines Kreismessers exakt ermittelt. Diese Position des Schleifapparats bzw. die Grundposition der Anschliffvorrichtung wird bei den Maschinen der tabakverarbeitenden Industrie nach einem Messerwechsel bislang manuell eingestellt.

Durch die Erfassung der Drehzahl des Servomotors und deren Absenkung bei der Annäherung der Schleifscheibe wird die automatische Erkennung und Einstellung der Anschliffgrundposition der Schleifscheibe erreicht. Hierdurch kann eine beispielsweise zentrale Steuerung eine Schleifeinrichtung bzw. den Schleifapparat automatisiert in eine Grundposition zum Anschleifen eines Kreismessers fahren.

In einer weiteren Ausgestaltung der Erfindung an der Filteransetzmaschine wird an einer Leimeinrichtung, die in Fig. 2 mit dem Bezugszeichen 14 versehen ist, das Drehmoment der servoangetriebenen Leimwalzen erfasst werden. Angetrockneter Leim sowie verbleibende Leimreste auf den Leimwalzen einer Filteransetzmaschine erhöhen den Widerstand und damit das erforderliche Antriebsmoment der Leimwalzen. Durch den Betrieb der Filteransetzmaschine lagern sich Spritzer in der Umgebung der Walze an, so dass das Antriebsmoment der Walze sich nicht merkbar ändert. Es hat sich herausgestellt, dass die Achse der Leimwalze durch Leimspritzer zugesetzt wird und daher recht empfindlich ist. Um festzustellen, ob die Leimwalzen verschmutzt sind, wird das Antriebsmoment bzw. Drehmoment der Leimwalzen als Kenngröße der Leimwalzen erfasst. Steigt beispielsweise nach Inbetriebnahme das Drehmoment einer Leimwalze über einen vorgegebenen Grenzwert, wird als Fehlerereignis die Verschmutzung der Leimwalzen angegeben.

Zur Erfassung des Drehmoments der Leimwalze wird auf Anforderung durch eine speicherprogrammierte Steuerung (SPS) der Filteransetzmaschine das Antriebsmoment an die speicherprogrammierte Steuerung gegeben. Die Steuerung wertet die Messwerte des Drehmoments aus und erzeugt bei Abweichung von einem vorgebbaren Sollwert eine Warnung, bevor es zu einem Schleppfehler und somit zu einer Prozessstörung an einer Filteransetzmaschine kommt.

Darüber hinaus ist es möglich, die Verschmutzung von Fördertrommeln an einer Filteransetzmaschine zu erkennen. Hierfür verfügt die Filteransetzmaschine über Einzelantriebe an den Trommeln, so dass die Drehmomente der mit Servomotoren angetriebenen Fördertrommeln erfasst werden. Durch herumfliegende Staub- und Tabakartikel treten Verschmutzungen zwischen dem Trommelkörper und dem Steuerkörper auf, so dass eine erhöhte Reibung zwischen dem Trommelkörper und dem Steuerkörper besteht. Durch die Erfassung der Drehmomente der Einzelantriebe wird eine Diagnose des Betriebszustandes der Fördertrommeln möglich, so dass Lagerschäden erkannt werden. Anhand der festgestellten Reibung infolge der zunehmenden Verschmutzung der Trommeln wird bei Überschreiten eines bestimmten Wertes einer Kenngröße, zum Beispiel Drehmoment, die Reinigung und Wartung einer Trommel angezeigt. Im Anschluss an eine Reinigung der Trommeln kann ein Lagerschaden festgestellt werden, wenn nach der Reinigung einer Fördertrommel das Drehmoment nicht wieder einen Wert erreicht, den die Fördertrommel bei Inbetriebnahme der Maschine hatte. Hierdurch kann das Anlaufverhalten einer Fördertrommel ermittelt werden.

Darüber hinaus können erfindungsgemäße Gebläse auch in einer Zigarettenstrangmaschine, wie sie schematisch in Figur 3 dafgestellt ist, eingesetzt und verwendet werden. Bei der Zigarettenstrangmaschine wird von einer Schleuse 101 ein Vorverteiler 102 portionsweise mit Tabak beschickt. Eine Entnahmetrommel 103 des Vorverteilers 102 ergänzt gesteuert einen Vorratsbehälter 104 mit Tabak, aus dem ein Strangförderer 105 Tabak entnimmt und einen Stauschacht 106 gesteuert beschickt.

Aus dem Stauschacht 106 entnimmt eine Stiftwalze 107 einen gleichförmigen Tabakstrang, der von einer Ausschlagwalze 108 aus den Stiften der Stiftwalze 107 herausgeschlagen und auf ein mit konstanter Geschwindigkeit umlaufendes Streutuch 109 geschleudert wird. Ein auf dem Streutuch 109 gebildetes Tabakvlies wird in eine Sichteinrichtung 111 geschleudert, die im wesentlichen aus einem Luftvorhang besteht, den größere bzw. schwerere Tabakteile passieren, während alle anderen Tabakteilchen von der Luft in einem von einer Stiftwalze 112 und einer Wand 113 gebildeten Trichter 114 gelenkt werden.

Von der Stiftwalze 112 wird der Tabak in einen Tabakkanal 116 gegen einen Strangförderer 117 geschleudert, in dem der Tabak mittels in eine Unterdruckkammer 118 gesaugte Luft gehalten und ein Tabakstrang aufgeschauert wird. Ein Egalisator 119 entfernt überschüssigen Tabak von dem Tabakstrang, der dann auf einen im Gleichlauf geführten Zigarettenpapierstreifen 121 gelegt wird. Der Zigarettenpapierstreifen 121 wird von einer Bobine 122 abgezogen, durch ein Druckwerk 123 geführt und auf ein angetriebenes Formatband 124 gelegt.

Das Formatband 124 transportiert den Tabakstrang und den Zigarettenpapierstreifen 121 durch ein Format 126, in dem der Zigarettenpapierstrang 121 um den Tabakstrang gefaltet wird, so dass noch eine Kante absteht, die von einem hier nicht dargestellten Leimapparat in bekannter Weise beleimt wird. Darauf wird die Klebnaht geschlossen und von einer Tandemnahtplätte 127 getrocknet. Ein so gebildeter Zigarettenstrang 128 durchläuft ein Strangdichtemessgerät 129, das den Egalisator 119 steuert und wird von einem Messerapparat 131 in doppeltlange Zigaretten 132 geschnitten. Die doppeltlangen Zigaretten 132 werden von einer gesteuerte Arme 133 aufweisenden Übergabevorrichtung 134 einer Übernahmetrommel 136 einer Filteransetzmaschine 137 (vergleiche Fig. 2) übergeben, auf deren Schneidtrommel 138 sie mit einem Kreismesser in Einzelzigaretten geteilt werden. Die Förderbänder 139, 141 fördern überschüssigen Tabak in einen unter dem Vorratsbehälter 104 angeordneten Behälter 142, aus dem der rückgeführte Tabak von dem Strangförderer 105 wieder entnommen wird.

In einer Filteransetzmaschine (Fig. 2) und in einer Filterstrangmaschine (Fig. 3) werden Gebläse benötigt, die einzelne Baugruppen der Maschinen mit Unterdruck beaufschlagen. Bspw. müssen die Filterkomponenten bzw. Zigarettenkomponenten auf Saugtrommeln mittels der Saugluft gehalten werden. Darüber hinaus wird Saugluft benötigt, um einen Tabakstrang in einer Strangmaschine zu bilden.

Fig. 4 zeigt in einer perspektivischen Darstellung eine Schneidvorrichtung einer Zigarettenstrangmaschine (Fig. 3). Eine derartige Schneidvorrichtung ist beispielsweise in DE-A-199 61 254 beschrieben, die vollumfänglich in die vorliegende Anmeldung aufgenommen wird.

Zur Führung eines längs einer Längsachse bewegten Zigarettenstrangs ist eine Strangführung 40 vorgesehen, die Tuben für den Zigarettenstrang aufweist. Die Strangführung 40 ist mittels eines Tubenhalters am unteren Ende einer Schwinge befestigt, die drei Blattfedern 41, 42, 43 aufweist. Die Blattfeder 41 ist den Blattfedern 42, 43 gegenüber angeordnet. Zwischen den Blattfedern 42, 43 greift eine Kurbelstange 44 für die Tuben in der Strangförderung 40 hindurch. Alle Blattfedern sind an ihren dem Tubenhalter abgewandten Ende an einem Blattfederhalter befestigt.

Die Kurbelstange 44 des Kurbeltriebs 45 ist mit ihrem anderen Ende auf einem Kurbelzapfen einer Kurbel gelagert. Der Kurbelzapfen ist exzentrisch zu einer von einem Motor 50 angetriebenen Antriebswelle angeordnet. Unterhalb der Strangführung 40 ist ein Messerträger 60 mit zwei Messern angeordnet, die pro Schnitt doppeltlange Tabakstöcke vom jeweiligen Zigarettenstrang abtrennen. Der Messerträger 60 ist mittels eines Lagers 61 rotierbar gelagert und wird mittels eines Getriebes 62 angetrieben. Das Getriebe 62 ist mittels einer Welle mit einer Riemenscheibe 63 verbunden. Mittels eines an die Riemenscheibe 63 angreifenden und umlaufenden Treibriemens 70, der über die Antriebswelle für den Kurventrieb 45 geführt wird, wird das Getriebe 62 angetrieben. Hierdurch sind die Antriebswelle für den Kurventrieb 45 und das Getriebe 62 für den Messerträger 60 miteinander gekoppelt. Die Strangführung 40 wird zum Messerträger 60 insbesondere synchronisiert angetrieben. Die Wirkungsweise der Vorrichtung ist ausführlich in DE-A-199 61 254 beschrieben, auf die ausdrücklich verwiesen wird.

Durch Verschleiß verändert sich das Drehmomentprofil beim Anlauf des Messerträgers 60, wenn sich der Treibriemen 70 lockert bzw. verschlissen ist. Gemäß der Erfindung wird das Drehmoment des Antriebsorgans bzw. des Messerträgers 60 erfasst und überwacht. Durch die fortlaufende Drehmomentmessung wird bei einem auftretenden Verschleiß des Riemens 70 eine Drehmomentänderung überwacht und erkannt. Hierdurch werden die Drehmomentanlaufprofile abgespeichert und von einer Auswerteeinrichtung ausgewertet.

In den Figuren 5a, 5b sind zeitliche Verläufe des Drehmoments der Achse des Messerträgerservoantriebs dargestellt. In Fig. 5a ist der zeitliche Verlauf des Drehmoments bei einem nicht verschlissenen Riemen dargestellt. Fig. 5b zeigt den zeitlichen Verlauf bei einem verschlissenen Riemen.

Bei einem unverbrauchten Zahnriemen pendelt sich nach einer Hochlaufphase das Drehmoment bei konstanter Geschwindigkeit auf einen (Fig.5a) konstanten Wert ein. Diesem konstanten Wert ist durch das Antriebsspiel des mechanischen Antriebsstranges aus Zahnriemen und Getriebe eine Schwingung überlagert, so dass das Drehmoment in einem engen Bereich ΔM1 zeitlich variiert. Mit zunehmendem Verschleiß erhöht sich die Amplitude ΔM2 dieser Schwingung (Fig. 5b). Durch den Verschleiß wird auch die für den Servoantrieb messbare Drehmomentschwingung größer.

Die resultierenden Drehmomentkurven bzw. relevanten Drehmomentwerte während der Anlaufphase und im Dauerbetrieb werden durch Auslesen der Antriebsdaten des Servoantriebs erfasst und gespeichert. Entsprechend den Streuungen können die Messwerte für mehrere aufeinander folgende Messungen gemittelt werden. Die gemittelten Werte für ein beispielsweise neuwertiges Getriebe bzw. einen neuen Riemen werden als Referenz gespeichert. Entsprechend dem Verschleiß ändert sich der Verlauf des Drehmoments. Die jeweils aktuellen Drehmomentwerte können mit einer, insbesondere gemittelten, Referenz verglichen werden.

Im Rahmen der Erfindung ist es ferner möglich, verstopfte Leimdüsen in einer Zigarettenstrangmaschine festzustellen, da die Leimdüsen durch schleichendes Zusetzen mit Leim verstopfen. Hierzu wird das Drehmoment der Pumpen erfasst und ausgewertet. Bei einer verstopften Leimdüse ist ein höheres Drehmoment der Pumpe erforderlich. Bei einem zu großen Anstieg bzw. einer zu großen Abweichung des Pumpenmoments von Referenzwerten wird eine Warnung ausgegeben, dass die Leimdüse verstopft ist, bevor der Prozess hierdurch gestört werden würde.

Mittels der Erfindung werden die Betriebsmerkmale von Servoantrieben gemessen und gespeichert. Hierzu gehören beispielsweise das Drehmoment, die Drehzahl und die Stromaufnahme. Die Messung kann durch die Steuerelektronik der Antriebe erfolgen. Vergleiche mit gespeicherten Daten nach Inbetriebnahme ermöglichen eine Fehlergrenzenüberwachung. Mittels einer durchführbaren Trendanalyse der Daten wird eine dynamische Überwachung ermöglicht. Die Messung der Daten bei definierten Bedingungen z.B. Maschine ohne Material schließt einen Einfluss des Materials aus. Darüber hinaus ermöglicht eine Messung der Betriebsmerkmale nach einer Neumontage oder Wartung einer Baueinheit die Erkennung von Montagefehlern.

### Bezugszeichenliste

- 1: Einlauftrommel
- 2: Staffeltrommel
- 3: Zusammenstelltrommel
- 4: Magazin
- 6: Schneidtrommel
- 7: Staffeltrommel
- 8: Schiebetrommel
- 9: Beschleunigertrommel
- 11: Übergabetrommel
- 12: Belagpapierstreifen
- 13: Belagpapierbobine
- 14: Beleimvorrichtung
- 16: Schneidvorrichtung
- 17: Schneidtrommel
- 18: Messertrommel
- 19: Rolltrommel
- 21: Trockentrommel
- 22: Schneidtrommel
- 23: Wendeeinrichtung
- 24: Prüftrommel
- 26: Auswerftrommel
- 27: Bremstrommel
- 28: Ablegertrommel
- 29: Ablegerband
- 30: Schleifapparat
- 31: Trennscheibe
- 40: Strangführung
- 41: Blattfeder
- 42: Blattfeder
- 43: Blattfeder
- 44: Kurvenstange
- 45: Kurventrieb
- 50: Motor
- 60: Messerträger
- 61: Lager
- 62: Getriebe
- 63: Riemenscheibe
- 70: Treibriemen
- 101: Schleuse
- 102: Vorverteiler
- 103: Entnahmewalze
- 104: Vorratsbehälter
- 105: Strangförderer
- 106: Stauschacht
- 107: Stiftwalze
- 108: Ausschlagwalze
- 109: Streutuch
- 111: Sichteinrichtung
- 112: Stiftwalze
- 113: Wand
- 114: Trichter
- 116: Tabakkanal
- 117: Strangförderer
- 118: Unterdruckkammer
- 119: Egalisator
- 121: Zigarettenpapierstreifen
- 122: Bobine
- 123: Druckwerk
- 124: Formatband
- 126: Format
- 127: Tandemnahtplätte
- 128: Zigarettenstrang
- 129: Strangdichtemessgerät

- 131: Messerapparat
- 132: doppelt lange Zigaretten
- 133: Arme
- 134: Übergabevorrichtung
- 136: Übergabetrommel
- 137: Filteransetzmaschine
- 138: Schneidtrommel
- 139: Förderband
- 141: Förderband
- 142: Behälter

- n: Drehzahl
- t: Zeit
- M1: Drehmoment (Beschleunigung)
- M2: Drehmoment (Last, geförderte Luft)
- NL: neues Laufrad (Referenz)
- VL: verschlissenes Laufrad

## Patentansprüche

1. Verfahren zum Betrieb einer Herstellungs- oder Verpackungsmaschine der Tabak verarbeitenden Industrie mit wenigstens einem Antriebsorgan, **dadurch gekennzeichnet, dass** mehrere und verschiedene Antriebskenndaten des wenigstens einen Antriebsorgans erfasst und aufgezeichnet werden und dass mittels der Antriebskenndaten Kenndaten von wenigstens einem Bauteil und/oder einer Baugruppe und/oder einer Maschinenkomponente ermittelt werden.

2. Verfahren nach Anspruch 1, **dadurch gekennzeichnet, dass** die Aufzeichnung kontinuierlich oder nach einem Triggerereignis erfolgt.

3. Verfahren nach Anspruch 1 oder 2, **dadurch gekennzeichnet, dass** eine Aufzeichnung, vorzugsweise für eine vorbestimmte Zeitdauer, vor dem Triggerereignis stattfindet.

4. Verfahren nach Anspruch 3, **dadurch gekennzeichnet, dass** das Triggerereignis im Antriebsorgan und/oder in einer Steuereinrichtung und/oder Maschinenzentrale ausgelöst ist.

5. Verfahren nach Anspruch 3 oder 4, **dadurch gekennzeichnet, dass** das Triggerereignis durch ein Fehlerereignis oder Stoppereignis bestimmt ist.

6. Verfahren nach Anspruch 5, **dadurch gekennzeichnet, dass** die Maschine nach einem Fehlerereignis oder Stoppereignis angehalten wird.

7. Verfahren nach einem oder mehreren der Ansprüche 1 bis 6, **dadurch gekennzeichnet, dass** die Aufzeichnung der Antriebskenndaten und/oder der Kenndaten im Antriebsorgan und/oder der Steuereinrichtung und/oder Maschinenzentrale erfolgt.

8. Verfahren nach einem oder mehreren der Ansprüche 1 bis 7, **dadurch gekennzeichnet, dass** die Antriebskenndaten und/oder Kenndaten in, vorzugsweise vorbestimmten, insbesondere zyklischen, Zeitabständen gespeichert werden.

9. Verfahren nach einem oder mehreren der Ansprüche 1 bis 8, **dadurch gekennzeichnet, dass** die Antriebskenndaten und/oder die Kenndaten mit Referenzwerten verglichen werden.

10. Verfahren nach Anspruch 9, **dadurch gekennzeichnet, dass** als Referenzwerte historische Daten und/oder Anfangsdaten des Antriebsorgans und/oder des Bauteils und/oder der Baugruppe und/oder der Maschinenkomponente verwendet werden.

11. Verfahren nach einem der Ansprüche 9 oder 10, **dadurch gekennzeichnet, dass** mittels der Antriebskenndaten und/oder Kenndaten und/oder ihres Vergleichs mit Referenzwerten der Verschleiß und/oder die Lebensdauer des Antriebsorgans und/oder des Bauteils und/oder der Baugruppe und/oder der Maschinenkomponente bestimmt wird.

12. Verfahren nach einem oder mehreren der Ansprüche 1 bis 11, **dadurch gekennzeichnet, dass** eine Meldung und/oder Warnmeldung erzeugt und/oder angezeigt wird.

13. Verfahren nach einem oder mehreren der Ansprüche 1 bis 12, **dadurch gekennzeichnet, dass** nach einem Wartungsvorgang die Antriebskenndaten und/oder die Kenndaten mit Referenzwerten verglichen werden.

14. Verfahren nach Anspruch 1, **dadurch gekennzeichnet, dass** zum Betrieb eines Gebläselaufrades in einer Maschine der Tabak verarbeitenden Industrie die folgenden Schritte ausgeführt werden:
- Erfassen wenigstens eines drehmomentabhängigen und drehzahlabhängigen Ist-Wertes des Gebläselaufrades und
- Ermittlung wenigstens einer Abweichung des Ist-Wertes von wenigstens einem drehmomentabhängigen und drehzahlabhängigen Soll-Wert des Gebläselaufrads und
- Ermittlung des Verschleißes des Gebläselaufrades in Abhängigkeit der Abweichung.

15. Verfahren nach Anspruch 14, **dadurch gekennzeichnet, dass** nach Überschreiten oder Unterschreiten eines, vorzugsweise oberen oder unteren, Grenzwertes der Abweichung das Gebläselaufrad angehalten und/oder eine Mitteilung erzeugt wird.

16. Verfahren nach Anspruch 14 oder 15, **dadurch gekennzeichnet, dass** die Abweichung, insbesondere zeitlich, integriert wird.

17. Verfahren nach einem der Ansprüche 14 bis 16, **dadurch gekennzeichnet, dass** nach Ermittlung der Abweichung und/oder in Abhängigkeit der Abweichung der Antrieb des Gebläselaufrades geregelt wird.

18. Verfahren nach einem oder mehreren der Ansprüche 15 bis 17 **dadurch gekennzeichnet, dass** als drehmomentabhängiger und/oder drehzahlabhängiger Ist-Wert und/oder Soll-Wert das Drehmoment und/oder die Förderleistung und/oder die Drehzahl und/oder die Beschleunigung des Gebläselaufrades erfasst wird.

19. Verfahren nach einem oder mehreren der Ansprüche 14 bis 18, **dadurch gekennzeichnet, dass** als Soll-Wert wenigstens ein Ist-Wert eines neuen Gebläselaufrades erfasst wird.

20. Verfahren nach einem oder mehreren der Ansprüche 14 bis 19 **dadurch gekennzeichnet, dass** der Soll-Wert als Mittelwert von mehreren, wenigstens zwei, Ist-Werten ermittelt wird.

21. Verfahren nach einem oder mehreren der Ansprüche 14 bis 20, **dadurch gekennzeichnet, dass** jedem Ist-Wert ein Soll-Wert zugeordnet wird.

22. Verfahren nach einem oder mehreren der Ansprüche 14 bis 21, **dadurch gekennzeichnet, dass** die Ermittlung der Abweichung während des Betriebsbeginns und/oder während des Betriebs des Gebläselaufrades erfolgt.

23. Verfahren nach einem oder mehreren der Ansprüche 14 bis 22, **dadurch gekennzeichnet, dass** die Betriebsdauer des Gebläselaufrades, insbesondere gleichzeitig, erfasst wird.

24. Verfahren nach einem oder mehreren der Ansprüche 14 bis 23, **dadurch gekennzeichnet, dass** die Abweichung und/oder die Betriebsdauer des Gebläselaufrades angezeigt wird.

25. Verfahren nach einem oder mehreren der Ansprüche 14 bis 24, **dadurch gekennzeichnet, dass** wenigstens zwei verschiedene, insbesondere drehmomentabhängige und drehzahlabhängige, Ist-Werte erfasst werden.

## Claims

1. Method for operating a production or packaging machine of the tobacco-processing industry, comprising at least one drive member, **characterised in that** a plurality of, and different, drive characteristics of the at least one drive member is acquired and recorded, and **in that** characteristics of at least one component and/or assembly and/or machine component are determined by means of the drive characteristics.

2. Method according to claim 1, **characterised in that** recording takes place continuously or following a trigger event.

3. Method according to claim 1 or 2, **characterised in that** recording takes place, preferably for a predetermined period, before the trigger event.

4. Method according to claim 3, **characterised in that** the trigger event is triggered in the drive member and/or in a controller and/or machine control centre.

5. Method according to claim 3 or 4, **characterised in that** the trigger event is determined by a fault event or stop event.

6. Method according to claim 5, **characterised in that** the machine is halted following a fault event or stop event.

7. Method according to any one of more of claims 1 to 6, **characterised in that** the drive characteristics and/or characteristics are recorded in the drive member and/or the controller and/or machine control centre.

8. Method according to any one or more of claims 1 to 7, **characterised in that** the drive characteristics and/or characteristics are stored at, preferably predetermined, in particular cyclic, time intervals.

9. Method according to any one of more of claims 1 to 8, **characterised in that** the drive characteristics and/or the characteristics are compared with reference values.

10. Method according to claim 9, **characterised in that** historic data and/or initial data of the drive member and/or component and or assembly and/or the machine components is used as the reference values.

11. Method according to either of claims 9 or 10, **characterised in that** the life of the drive member and/or the component and/or the assembly and/or the machine component is determined by means of the drive characteristics and/or characteristics and/or their comparison with wear reference values.

12. Method according to any one or more of claims 1 to 11, **characterised in that** a message and/or warning signal is/are generated and/or displayed.

13. Method according to any one or more of claims 1 to 12, **characterised in that** the drive characteristics and/or characteristics are compared with reference values after a maintenance procedure.

14. Method according to claim 1, **characterised in that** the following steps are executed to operate a blower wheel in a machine of the tobacco-processing industry:
- acquisition of at least one torque-dependent and speed-dependent actual value of the blower wheel and
- determination of at least one difference in the actual value from at least one torque-dependent and speed-dependent desired value of the blower wheel and
- determination of the blower wheel wear as a function of the difference.

15. Method according to claim 14, **characterised in that** after exceeding or falling below a, preferably upper or lower, difference limit value, the blower wheel is halted and/or a notification is generated.

16. Method according to claim 14 or 15, **characterised in that** the difference is integrated, in particular over time.

17. Method according to any one of claims 14 to 16, **characterised in that** the blower wheel drive is regulated after determining the difference and/or as a function of the difference.

18. Method according to any one or more of claims 15 to 17, **characterised in that** the torque and/or the conveying capacity and/or the speed and/or the acceleration of the blower wheel is/are acquired as the torque-dependent and/or speed-dependent actual value and/or desired value.

19. Method according to any one or more of claims 14 to 18, **characterised in that** at least one actual value of a new blower wheel is acquired as the desired value.

20. Method according to any one or more of claims 14 to 19, **characterised in that** the desired value is determined as an average of a plurality of, and at least two, actual values.

21. Method according to any one or more of claims 14 to 20, **characterised in that** a desired value is associated with each actual value.

22. Method according to any one or more of claims 14 to 21, **characterised in that** the difference is determined during the start of operation and/or during operation of the blower wheel.

23. Method according to any one of more of claims 14 to 22, **characterised in that** the operation period of the blower wheel is acquired, in particular is simultaneously acquired.

24. Method according to any one or more of claims 14 to 23, **characterised in that** the difference and/or the operation period of the blower wheel is/are displayed.

25. Method according to any one of more of claims 14 to 24, **characterised in that** at least two different, in particular torque-dependent and speed-dependent, actual values are acquired.

## Revendications

1. Procédé pour faire fonctionner une machine de production ou de conditionnement de l'industrie du tabac comportant au moins un organe d'entraînement, **caractérisé en ce que** plusieurs caractéristiques d'entraînement différentes du au moins un organe d'entraînement sont détectées et enregistrées et qu'au moyen des caractéristiques d'entraînement on détermine des données caractéristiques d'au moins un élément et/ou un sous-ensemble et/ou un composant de machine.

2. Procédé selon la revendication 1, **caractérisé en ce que** l'enregistrement est réalisé en continu ou après un événement déclencheur.

3. Procédé selon la revendication 1 ou 2, **caractérisé en ce qu'**un enregistrement, de préférence pour une durée prédéterminée, a lieu avant l'événement déclencheur.

4. Procédé selon la revendication 3, **caractérisé en ce que** l'événement déclencheur est déclenché dans l'organe d'entraînement et/ou dans un dispositif de commande et/ou l'unité centrale de la machine.

5. Procédé selon la revendication 3 ou 4, **caractérisé en ce que** l'événement déclencheur est défini par un événement d'erreur ou un événement d'arrêt.

6. Procédé selon la revendication 5, **caractérisé en ce que** la machine est arrêtée après un événement d'erreur ou un événement d'arrêt.

7. Procédé selon une ou plusieurs des revendications 1 à 6, **caractérisé en ce que** l'enregistrement des caractéristiques d'entraînement et/ou des données caractéristiques est réalisé dans l'organe d'entraînement et/ou le dispositif de commande et/ou l'unité centrale de la machine.

8. Procédé selon une ou plusieurs des revendications 1 à 7, **caractérisé en ce que** les caractéristiques d'entraînement et/ou les données caractéristiques sont mémorisées à des intervalles de temps, de préférence prédéterminés, en particulier cycliques.

9. Procédé selon une ou plusieurs des revendications 1 à 8, **caractérisé en ce que** les caractéristiques d'entraînement et/ou les données caractéristiques sont comparées avec des valeurs de référence.

10. Procédé selon la revendication 9, **caractérisé en ce que** les valeurs de référence utilisées sont des données historiques et/ou des données initiales de l'organe d'entraînement et/ou de l'élément et/ou du sous-ensemble et/ou des composants de la machine.

11. Procédé selon l'une des revendications 9 ou 10, **caractérisé en ce qu'**au moyen des caractéristiques d'entraînement et/ou des données caractéristiques et/ou de leur comparaison avec des valeurs de référence on détermine l'usure et/ou la durée de vie de l'organe d'entraînement et/ou de l'élément et/ou du sous-ensemble et/ou des composants de la machine.

12. Procédé selon une ou plusieurs des revendications 1 à 11, **caractérisé en ce qu'**un signal et/ou un signal d'avertissement est généré et/ou affiché.

13. Procédé selon une ou plusieurs des revendications 1 à 12, **caractérisé en ce qu'**après une opération de maintenance les caractéristiques d'entraînement et/ou les données caractéristiques sont comparées avec des valeurs de référence.

14. Procédé selon la revendication 1, **caractérisé en ce que** , pour faire fonctionner un rotor de soufflante dans une machine de l'industrie du tabac, on réalise les opérations suivantes:
- détection d'au moins une valeur réelle du rotor de soufflante, dépendante du couple de rotation et dépendante de la vitesse, et
- détermination d'au moins un écart de la valeur réelle par rapport à au moins une valeur de consigne du rotor de soufflante, dépendante du couple de rotation et dépendante de la vitesse, et
- détermination de l'usure du rotor de soufflante en fonction de l'écart.

15. Procédé selon la revendication 14, **caractérisé en ce qu'**après franchissement en plus ou en moins d'une valeur limite, de préférence supérieure ou inférieure, de l'écart, le rotor de soufflante est arrêté et/ou un message est généré.

16. Procédé selon la revendication 14 ou 15, **caractérisé en ce que** l'écart est intégré, en particulier dans le temps.

17. Procédé selon l'une des revendications 14 à 16, **caractérisé en ce qu'**après détermination de l'écart et/ou en fonction de l'écart, la commande d'entraînement du rotor de soufflante est régulée.

18. Procédé selon une ou plusieurs des revendications 15 à 17, **caractérisé en ce que**, comme valeur réelle et/ou valeur de consigne dépendante du couple de rotation et/ou dépendante de la vitesse, on détecte le couple de rotation et/ou le débit et/ou la vitesse et/ou l'accélération du rotor de soufflante.

19. Procédé selon une ou plusieurs des revendications 14 à 18, **caractérisé en ce que**, comme valeur de consigne, on détecte au moins une valeur réelle d'un nouveau rotor de soufflante.

20. Procédé selon une ou plusieurs des revendications 14 à 19, **caractérisé en ce que** la valeur de consigne est déterminée en tant que valeur moyenne de plusieurs, au moins deux, valeurs réelles.

21. Procédé selon une ou plusieurs des revendications 14 à 20, **caractérisé en ce qu'**à chaque valeur réelle est associée une valeur de consigne.

22. Procédé selon une ou plusieurs des revendications 14 à 21, **caractérisé en ce que** la détermination de l'écart s'effectue en début de fonctionnement et/ou pendant le fonctionnement du rotor de soufflante.

23. Procédé selon une ou plusieurs des revendications 14 à 22, **caractérisé en ce que** la durée de fonctionnement du rotor de soufflante est détectée, en particulier simultanément.

24. Procédé selon une ou plusieurs des revendications 14 à 23, **caractérisé en ce que** l'écart et/ou la durée de fonctionnement du rotor de soufflante est affiché(e).

25. Procédé selon une ou plusieurs des revendications 14 à 24, **caractérisé en ce qu'**on détecte au moins deux valeurs réelles différentes, en particulier dépendantes du couple de rotation et de la vitesse.
